# EUROPÄISCHE PATENTSCHRIFT

(11) **EP 0 718 570 B1**
(45) Veröffentlichungstag und Bekanntmachung des Hinweises auf die Patenterteilung: **17.01.2001**
(21) Anmeldenummer: 95117860.7
(22) Anmeldetag: 13.11.1995
(51) Int. Cl.: F25D 23/00

(54) **Kältegerät, insbesondere Kühl- oder Gefriergerät**
Refrigeration apparatus, especially refrigerator or freezer
Appareil frigorifique, notamment réfrigérateur ou congélateur

(30) Priorität: 19.12.1994 DE 4445286
(43) Veröffentlichungstag der Anmeldung: 26.06.1996
(73) Patentinhaber: BSH Bosch und Siemens Hausgeräte GmbH, 81669 München (DE)
(72) Erfinder: Mrzyglod, Matthias, Dr. Ing., D-89075 Ulm (DE)

(56) Entgegenhaltungen:
- DE-U- 9 206 167
- US-A- 2 797 553
- US-A- 3 785 168
- US-A- 5 332 872
- US-A- 5 428 973

## Beschreibung

Die Erfindung betrifft ein Kältegerät, insbesondere ein Kühl- oder Gefriergerät mit wenigstens einem innerhalb seines wärmeisolierenden Gehäuses angeordneten und von einer Tür verschließbaren Kälteraum, sowie einem zur Aufnahme von Geräteaggregaten, wie Ventilator, Verflüssiger und Verdichter dienenden Aggregateraum, innerhalb welchem ein wenigstens an eine Zuluft- und eine Abluftöffnung angeschlossener, als Strömungskanal zur Aufnahme der Geräteaggregate ausgebildeter Luftweg vorgesehen ist, welcher mit zuluftseitig den Geräteaggregaten vorgeschalteten und abluftseitig diesen nachgeschalteten schalldämmenden Mitteln versehen und vom Ventilator mit Kühlluft beaufschlagt ist.

Aus dem DE-GM 92 06 167 ist ein Kältegerät bekannt, welches unterhalb seines als Nutzraum dienenden Kälteraums mit einem Sockel ausgestattet ist, in dessen von seinen Wänden umgrenzten Raum eine U-förmig geformte Luftkanalanordnung vorgesehen ist. Diese dient zur Aufnahme der Geräteaggregate, wie Ventilator, Verflüssiger und Verdichter und weist sowohl eine Zuluft- als auch eine Abluftöffnung auf, welche jeweils mit schalldämmenden Mitteln zur Reduzierung des vom Ventilator und vom Verdichter ausgehenden und über den Luftweg sich fortpflanzenden Geräusches ausgestattet ist.

Durch eine derartige Lösung wird zwar eine wesentliche Geräuschdämmung des Luftschalls, verursacht durch die Geräteaggregate, bewirkt, jedoch ist es unvermeidbar, daß die als Matten ausgebildeten schalldämmenden Mittel im Laufe der Zeit erheblich verschmutzen, so daß ihr Strömungswiderstand deutlich ansteigt und somit eine ausreichende Kühlung des Verflüssigers und des Verdichters nicht mehr gewährleistet ist. Um dies zu vermeiden, wurde gemäß dem Gebrauchsmuster vorgeschlagen, in der Luftkanalanordnung eine Meßeinrichtung zur Feststellung des Überdruckes vorzusehen, welche gleichzeitig beim Ansteigen des Überdruckes signalisiert, daß die Luftdurchlässigkeit der schalldämmenden Matten durch deren Verschmutzung deutlich verringert ist und diese somit zu erneuern sind.

Derartige Geräuschdämm-Maßnahmen bedingen einerseits oftmals technisch aufwendige, in den Gerätekosten sich nicht unerheblich niederschlagende Zusatzausstattungen in Form von Meßeinrichtungen und andererseits ständig wiederkehrende, vom Geräteaufstellort abhängige Wartungsmaßnahmen. Diese wiederum sind oftmals von technisch weniger versierten Personen nicht selbst durchführbar, so daß dieser Personenkreis noch neben der Wartungsmaßnahme an sich noch mit oftmals kostenintensiven Kundendienstleistungen beaufschlagt ist.

Der Erfindung liegt die Aufgabe zugrunde, für ein Kältegerät gemäß dem Oberbegriff des Anspruches 1 schalldämmende Maßnahmen vorzuschlagen, welche bei einem einfachen Aufbau eine hohe Funktionalität aufweisen und bei welchen gleichzeitig eine ausreichende Belüftung der Geräteaggregate langzeitig gesichert ist.

Diese Aufgabe wird gemäß der Erfindung dadurch gelöst, daß die schalldämmenden Mittel innerhalb des Strömungskanals angeordnet und in überwiegendem Maße aus schallabsorbierendem Material gebildet sind und wenigstens abschnittsweise zu einem labyrinthähnlichen Luftweg für die vom Ventilator umgewälzte Kühlluft angeordnet sind, welche innerhalb des labyrinthähnlichen Luftweges im wesentlichen ungehemmt zu strömen vermag.

Durch die erfindungsgemäße Lösung ist eine Durchströmung der schalldämmenden Mittel vermieden und somit eine nahezu strömungswiderstandsfreie Schalldämmung bereitgestellt, an welcher nahezu kein zu Stauwirkungen und somit zu Kühleinbußen führenden Druckverlust im Kühlluftstrom hervorgerufen ist. Außerdem können bei einer derartigen Lösung neben aufwendigen, die Durchlaßfähigkeit der schalldämmenden Mittel überwachenden Einrichtungen auch ständig wiederkehrende Wartungsmaßnahmen entfallen. Ferner ist es durch die erfindungsgemäße Lösung möglich, die geräuschdämmende Wirkung der Schalldämmung, sei es durch entsprechende Materialwahl oder durch eine Vielzahl von aneinandergereihten Labyrinthabschnitten, ohne merklich Einbuße der Kühlluftleistung beliebig zu variieren, wobei sich die schalldämmende Wirkung zusätzlich durch eine Vielfalt von unterschiedlichen Labyrinthaufbauten wirksam beeinflussen läßt.

Besonders vielseitig hinsichtlich seines Aufbaus variierbar und besonders leicht hinsichtlich seiner schalldämmenden Wirksamkeit beeinflußbar ist der labyrinthähnliche Luftweg, wenn nach einer weiteren vorteilhaften Ausgestaltung des Gegenstandes der Erfindung vorgesehen ist, daß der labyrinthähnliche Luftweg im wesentlichen durch die Wandflächen von wechselseitig hintereinander mit Abstand zueinander, entlang von Wandung des als Strömungskanal ausgebildeten Luftweges angeordneten, schallabsorbierenden Einzelelementen gebildet ist, deren einander zugewandte Enden sich überlappen.

Besonders einfach aufgebaut und dennoch mit ausreichender schalldämmender Wirksamkeit ausgestattet ist der labyrinthähnliche Luftweg, wenn nach einer nächsten vorteilhaften Ausgestaltung des Gegenstandes der Erfindung vorgesehen ist, daß der labyrinthähnliche Luftweg durch die Wandungen von wenigstens zwei wechselseitig mit Abstand hintereinander angeordneten, schallabsorbierenden Einzelelementen gebildet ist, deren einander zugewandte Enden sich überlappen.

Ein besonders gleichmäßiger Strömungsquerschnitt innerhalb des labyrinthähnlichen Luftweges ist erzielbar, wenn nach einer weiteren bevorzugten Ausgestaltung des Gegenstandes der Erfindung vorgesehen ist, daß die den labyrinthähnlichen Luftweg bildenden Wandungen der Einzelelemente in parallelem Abstand zueinander angeordnet sind.

Besonders leicht zu einem labyrinthähnlichen Luftweg anordenbar sind die schallabsorbierenden Einzelelemente, wenn diese nach einer weiteren vorteilhaften Ausgestaltung des Gegenstandes der Erfindung als quaderförmige Formteile ausgebildet sind. Ferner ist es durch diese Ausbildung der Einzelelemente möglich, diese in die Aufbautechnik für den Aggregateraum mit tragenden Funktionen zu integrieren.

Ein besonders platzsparender Aufbau für einen labyrinthähnlichen Luftweg ergibt sich, wenn entsprechend einer weiteren bevorzugten Ausführungsform des Gegenstandes der Erfindung vorgesehen ist, daß die quaderförmigen Einzelelemente zur Ausbildung des labyrinthähnlichen Luftweges im wesentlichen senkrecht zu den Wandungen des Strömungskanales angeordnet sind.

Gemäß einer weiteren bevorzugten Ausführungsform des Gegenstandes der Erfindung ist vorgesehen, daß der labyrinthähnliche Luftweg mit Abstand zu der Zuluft-und der Abluftöffnung des Strömungskanals angeordnet ist.

Durch eine derartige Maßnahme ist sichergestellt, daß über die Zuluftöffnung die Kühlluft breitgefächert eintreten und über die Abluftöffnung die Abluft ebenso breitgefächert und unbehindert austreten kann. Außerdem wird der von den Geräuschquellen, wie Ventilator und Verdichter ausgehende Schall nicht erst unmittelbar vor einer möglichen Bedienperson des Kältegeräts sondern vorab weggedämmt, so daß diese Bedienperson keinem unnötigen Lärmpegel ausgesetzt ist.

Besonders zweckmäßig ist ein Strömungskanal ausgestaltet, wenn nach einer weiteren vorteilhaften Ausgestaltung des Gegenstandes der Erfindung vorgesehen ist, daß wenigstens eine längs der Strömungsrichtung der Kühlluft verlaufende Seitenwand des Strömungskanals im Bereich des labyrinthähnlichen Luftweges mit schallabsorbierendem Material ausgekleidet ist.

Gemäß einer letzten bevorzugten Ausführungsform des Gegenstandes der Erfindung ist vorgesehen, daß der Strömungskanal eine U-förmige Kontur aufweist und sein Zuluftabschnitt von seinem Abluftabschnitt durch eine schallabsorbierende Zwischenwand voneinander getrennt sind.

Durch eine derartige Lösung ist mit einem einzigen Arbeitsschritt sowohl eine Längsseite des Zuluft- als auch des Abluftkanals mit den Lärmpegel heruntersetzenden, schalldämmenden Material ausgestattet.

Die Erfindung ist in der nachfolgenden Beschreibung anhand eines in der beigefügten Zeichnung vereinfacht dargestellten Ausführungsbeispieles erläutert. Es zeigen:
- Fig. 1: den unteren Abschnitt eines in eine Nische einer Küchenzeile eingesetzten, bei geöffneter Tür dargestellten Unterbau-Gefrierschranks, mit einem seine Geräteaggregate aufnehmenden, in den Sockel der Küchenzeile integrierten Gerätesokkel, in raumbildlicher Darstellung von vorne und
- Fig. 2: in einer gegenüber Fig. 1 vergrößerten, schematischen Darstellung den Gerätesockel des Unterbau-Gefrierschranks mit den Geräten in Ansicht von oben, gemäß der Schnittlinie II-II.

Gemäß Fig. 1 ist der untere Abschnitt einer Küchenzeile 10 schematisch angedeutet, welche eine Nische 11 zum Einbau eines Unterbau-Gefrierschrankes 12 aufweist. Dieser ist mit einem von einer wärmeisolierten Tür 13 verschließbaren, in herkömmlicher Weise wärmeisolierten Gefrierraum 14 ausgestattet, welcher von der nicht dargestellten, in Abständen übereinander angeordneten Verdampfer-Etageren gekühlt ist. In den durch den Abstand zwischen den Verdampferetageren gebildeten Zwischenraum sind zur Einlagerung von Gefriergut dienende schubladenartige Behälter 15 einbringbar, welche mittels einer nicht näher bezeichneten Handhabe bedarfsweise aus dem Gefrierraum 14 entnehmbar sind. Unterhalb dem Gefrierraum 14, an diesen anschließend, thermisch jedoch durch den Boden des Gefrierraums 14 davon getrennt, ist ein Gerätesockel 16 vorgesehen.

Wie insbesondere aus Fig. 2 hervorgeht, weist der Gerätesokkel 16 einen Sockelboden 17 auf, von dessen seitlichen Rändern zum Boden des Gefrierraums 14 gerichtete, einen Sockelraum umschließende Sockelwandungen angeordnet sind. Von denen ist die der Tür 13 zugewandte frontseitige Sockelwandung als abnehmbar gehaltertes Lüftungsgitter 18 mit gitterförmig unterteilten Luftdurchlaßöffnungen 19 ausgebildet, während die verbleibenden Sockelwandungen als durchgehend verlaufender Wandungszug 20 ausgebildet sind, welcher an den Sockelboden 17 mitangeformt sind und auf diese Weise zusammen mit diesem ein einstückiges Formteil bilden, welches beispielsweise aus Kunststoff-Spritzguß hergestellt ist. Der durch das Lüftungsgitter 18 und den durchgehend verlaufenden Wandungszug 20 umgrenzte Sockelraum dient dabei als Aggregateraum 21 zur Aufnahme von gegenüber dem Lüftungsgitter 18 in seinem rückwärtigen Bereich angeordneten Geräteaggregaten, wie einem Verflüssiger 22, einen Verdichter 23 und einen zwischen diesen beiden angeordneten Ventilator 24. Dieser erzeugt bei seinem Betrieb einen Luftstrom 25 (gestrichelt dargestellt), der in Pfeilrichtung zirkuliert, so daß der Verflüssiger 22 zu seiner Kühlung im druckseitigen Abschnitt des Luftstromes 25 liegt, während der Verdichter 23 zu seiner Kühlung vom saugseitigen Abschnitt des Luftstromes 25 überstrichen ist. Der Luftstrom 25 ist innerhalb des Aggregateraums 21 in einem als Luftweg dienenden, U-förmig ausgebildeten Strömungskanal 26 geführt, innerhalb dessen im rückwärtigen Bereich des Aggregateraums 21 angeordneten, durch die beiden Schenkel des U-Profils verbindenden Joch gebildeten Kanalabschnitt die Geräteaggregate angeordnet sind. Die an diesen Kanalabschnitt anschließenden, durch die Schenkel des U-Profils gebildeten Kanalabschnitte, von denen der in Strömungsrichtung des Luftstroms 25 nach dem Verflüssiger 22 angeordnete Kanalabschnitt als Abluftkanal 27 und der in Strömungsrichtung des Luftstroms 25 vor dem Verdichter 23 liegende Kanalabschnitt als Zuluftkanal 28 dient. Die beiden, als Abluftkanal 27 bzw. als Zuluftkanal 28 dienenden Kanalabschnitte sind strömungstechnisch voneinander durch eine Kanaltrennwand 29 getrennt, welche im wesentlichen senkrecht zum Lüftungsgitter 18 angeordnet ist und welche an seinen Endabschnitten 30 und 31 aus schallhartem Material gebildet ist, während der dazwischenliegende Mittelabschnitt 32 aus schallabsorbierendem Material (z.B. offenporigem Schaum) besteht. Dem Endabschnitt 31 liegt im Abstand des Flügelrad-Durchmessers des Ventilators 24 ein aus schallhartem Material gebildeter Wandungssteg 33 gegenüber, welcher zusammen mit dem Endabschnitt 31 der Kanaltrennwand 29 einen Luftdurchlaß für den vom Ventilator 24 angesaugten Luftstrom 25 freispart.

Der Luftstrom 25 ist sowohl im Abluftkanal 27 als auch im Zuluftkanal 28 in einem labyrinthartig ausgebildeten Luftweg 34 geführt, (für den Zuluftkanal 28 ist auf die Darstellung des Luftstromes 25 der Übersicht halber verzichtet worden). Das Labyrinth ist dabei aus wechselseitig im Abstand hintereinander angeordneten, schallabsorbierenden quaderförmigen Einzelelementen 35 gebildet, welche im wesentlichen senkrecht zu den den Zuluftkanal 28 und den Abluftkanal 27 begrenzenden Seitenwandungen angeordnet sind. Innerhalb des Zuluftkanals sind die Einzelelemente 35 dermaßen angeordnet, daß deren einander zugewandte Enden 36 sich überlappen und deren Wandflächen 37 zusammen auf den sich überlappenden Enden 36 den labyrinthartigen Luftweg 34 ausbilden. Durch die Anordnung der beispielsweise aus offenporigem Schaum gebildenten, als Formteile gestalteten Einzelelemente 35 wird der symbolisch dargestellte Luftstrom 25 mehrmals umgelenkt, wobei die Abstände zwischen den Einzelelementen 35 derart gewählt sind, daß innerhalb des labyrinthartigen Luftweges 34 nur ein vernachlässigbarer Druckabfall im Luftstrom 25 auftritt. Die Anordnung des labyrinthartigen Luftweges 34 stellt für die von den Geräteaggregaten, insbesondere vom Verdichter 23 und vom Ventilator 24 ausgehenden Schallwellen einen Schallweg 38 dar (mit aneinander anschließenden Pfeilen symbolisch für den Abluftkanal 27 dargestellt) aufgrund welchen die von den genannten Geräteaggregaten ausgehende Schallenergie durch mehrmalige Reflexion innerhalb des labyrinthartigen Luftweges 34 an den schallabsorbierenden Einzelelementen 35 nahezu vollkommen in Wärmeenergie umgewandelt wird, so daß nur ein geringer Prozentsatz der ursprünglichen Geräusch-Emission der Geräteaggregate aus dem Aggregateraum 21 austritt. Die Verringerung der Geräusch-Emission wird zusätzlich noch dadurch unterstützt, daß der zur Schallvernichtung dienende labyrinthartige Luftweg 34 im Abstand rückversetzt von den im Lüftungsgitter 18 angeordneten, im Falle des Abluftkanals 27 als Abluftöffnungen und im Falle des Zuluftkanals 28 als Zuluftöffnungen dienenden Luftdurchlaßöffnungen 19 angeordnet ist.

Abweichend von dem beschriebenen und gezeigten Ausführungsbeispiel ist es auch möglich, den Aggregateraum 21 durch einstückig ausgebildetes, aus schallabsorbierendem Werkstoff erzeugten Formteil zu umgrenzen, welches ggf. hinsichtlich seiner Statik entsprechend zu verstärken ist.

## Patentansprüche

1. Kältegerät, insbesondere Kühl- oder Gefriergerät, mit wenigstens einem innerhalb seines wärmeisolierenden Gehäuses angeordneten und von einer Tür verschließbaren Kälteraum (14) sowie einem zur Aufnahme von Geräteaggregaten, wie Ventilator, Verflüssiger und Verdichter, dienenden Aggregateraum (21), innerhalb welchem ein wenigstens an eine Zuluft- und eine Abluftöffnung (19) angeschlossener, als Strömungskanal (26) zur Aufnahme der Geräteaggregate ausgebildeter Luftweg vorgesehen ist, welcher mit zuluftseitig den Geräteaggregaten vorgeschalteten und abluftseitig diesen nachgeschalteten schalldämmenden Mitteln versehen und vom Ventilator mit Kühlluft beaufschlagt ist, dadurch gekennzeichnet, dass die schalldämmenden Mittel innerhalb des Strömungskanals (26) angeordnet und in überwiegendem Maße aus schallabsorbierendem Material gebildet sind, wobei die schallabsorbierenden Mittel wenigstens abschnittsweise zu einem labyrinthähnlichen Luftweg (34) für die vom Ventilator (24) umgewälzte Kühlluft (25) angeordnet sind, welche innerhalb des labyrinthähnlichen Luftweges (34) im wesentlichen ungehemmt zu strömen vermag.

2. Kältegerät nach Anspruch 1, dadurch gekennzeichnet, dass der labyrinthähnliche Luftweg (34) im wesentlichen durch die Wandflächen (37) von wechselseitig hintereinander mit Abstand zueinander entlang von Wandungen (20, 32) des als Strömungskanal (26) ausgebildeten Luftwegs angeordneten, schallabsorbierenden Einzelelementen (35) gebildet ist, deren einander zugewandten Enden (36) sich überlappen.

3. Kältegerät nach einem der Ansprüche 1 oder 2, dadurch gekennzeichnet, dass der labyrinthähnliche Luftweg (34) durch die Wandflächen (37) von wenigstens zwei wechselseitig mit Abstand hintereinander angeordneten, schallabsorbierenden Einzelelementen (35) gebildet ist, deren einander zugewandte Enden (36) sich überlappen.

4. Kältegerät nach einem der Ansprüche 1 bis 3, dadurch gekennzeichnet, dass die den labyrinthähnlichen Luftweg (34) bildenden Wandflächen (37) der Einzelelemente (35) parallel im Abstand zueinander angeordnet sind.

5. Kältegerät nach einem der Ansprüche 1 bis 4, dadurch gekennzeichnet, dass die schallabsorbierenden Einzelelemente (35) als quaderförmige Formteile ausgebildet und im wesentlichen über die gesamte Höhe des Aggregateraums (21) angeordnet sind.

6. Kältegerät nach einem der Ansprüche 1 bis 5, dadurch gekennzeichnet, dass die quaderförmigen Einzelelemente (35) zur Ausbildung des labyrinthänlichen Luftweges (34) im wesentlichen senkrecht zu den Wandungen (20, 32) des Strömungskanals (26) angeordnet sind.

7. Kältegerät nach einem der Ansprüche 1 bis 6, dadurch gekennzeichnet, dass der labyrinthähnliche Luftweg (34) mit Abstand zu der Zuluft- und der Abluftöffnung des Strömungskanales (26) angeordnet ist.

8. Kältegerät nach einem der Ansprüche 1 bis 7, dadurch gekennzeichnet, dass der Strömungskanal (26) eine U-profilartige Kontur aufweist und sein Zuluftabschnitt (28) von seinem Abluftabschnitt (27) durch eine schallabsorbierende Zwischenwand (29) voneinander getrennt sind.

## Claims

1. Cooling appliance, especially a refrigerator or freezer, with at least one cooling compartment (14) arranged within its thermally insulating housing and closable by a door as well as a component unit chamber (21) which serves for reception of appliance component units such as fan, evaporator and compressor and within which is provided at least one air path, which is connected to an air feed and an air exhaust opening (19), is formed as a flow channel (26) for reception of the component units, is provided with sound-insulating means upstream of the component units at the air inlet side and downstream of these at the air outlet side and is acted on by the fan with cooling air, characterised in that the sound-insulating means are arranged within the flow channel (26) and formed to predominant extent from sound-absorbing material, wherein the sound-absorbing means are arranged at least in sections at a labyrinth-like air path (34) for the cooling air (25) which is circulated by the fan (24) and which is able to flow within the labyrinth-like air path (34) substantially unhindered.

2. Cooling appliance according to claim 1, characterised in that the labyrinth-like air path (34) is formed by the wall surfaces (37) of sound-absorbing individual elements (35) which are arranged in alternation one behind the other at a mutual spacing along walls (20, 32) of the air path formed as the flow channel (26) and the mutually facing ends (36) of which overlap.

3. Cooling appliance according to claim 1 or 2, characterised in that the labyrinth-like air path (34) is formed by the wall surfaces (37) of at least two sound-absorbing individual elements (35) which are arranged in alternation at a spacing one behind the other and the mutually facing ends (36) of which overlap.

4. Cooling appliance according to claim 1 or 3, characterised in that the wall surfaces (37), which form the labyrinth-like air path (34), of the individual elements (35) are arranged at a parallel spacing relative to one another.

5. Cooling appliance according to claim 1 or 4, characterised in that the sound-absorbing individual elements (35) are constructed as block-shaped moulded parts and are arranged over substantially the entire height of the component unit chamber (21).

6. Cooling appliance according to claim 1 or 5, characterised in that for construction of the labyrinth-like air path (34) the block-shaped individual elements (35) are arranged substantially perpendicularly to the walls (20, 32) of the flow channel (26).

7. Cooling appliance according to claim 1 or 6, characterised in that the labyrinth-like air path (34) is arranged at a spacing relative to the air inlet and the air outlet opening of the flow channel (26).

8. Cooling appliance according to claim 1 or 7, characterised in that the flow channel (26) has a U-profile-like contour and its air inlet portion (28) and its air outlet portion (27) are separated from one another by a sound-absorbing partition (29).

## Revendications

1. Appareil frigorifique, notamment réfrigérateur ou congélateur, avec au moins un compartiment frigorifique (14) disposé à l'intérieur de sa carrosserie à isolation thermique et susceptible d'être fermé par une porte, ainsi qu'un compartiment groupes (21) destiné à recevoir des groupes d'appareil tels que ventilateur, condenseur et compresseur, à l'intérieur duquel est prévu un chemin d'air raccordé à au moins une ouverture d'entrée et une ouverture de sortie d'air (19) et réalisé sous forme de conduit de circulation (26) pour la réception des groupes d'appareil, lequel est pourvu de moyens insonorisants montés, côté entrée d'air, en amont des groupes d'appareil et, côté sortie d'air, en aval de ceux-ci et lequel est alimenté en air de refroidissement par le ventilateur, caractérisé en ce que les moyens insonorisants sont disposés à l'intérieur du conduit de circulation (26) et constitués pour la plupart d'un matériau à absorption acoustique, les moyens à absorption acoustique étant disposés, au moins par tronçon, de manière à former un chemin d'air (34) de type labyrinthe pour l'air de refroidissement (25) brassé par le ventilateur (24), lequel air peut circuler essentiellement librement à l'intérieur du chemin d'air (34) de type labyrinthe.

2. Appareil frigorifique selon la revendication 1, caractérisé en ce que le chemin d'air (34) de type labyrinthe est formé essentiellement par les surfaces de paroi (37) d'éléments individuels (35) à absorption acoustique disposés alternativement d'un côté à l'autre, l'un après l'autre et à distance l'un de l'autre le long de parois (20, 32) du chemin d'air réalisé sous forme de conduit de circulation (26), dont les extrémités (36) placées en regard l'une par rapport à l'autre se recouvrent.

3. Appareil frigorifique selon l'une des revendications 1 ou 2, caractérisé en ce que le chemin d'air (34) de type labyrinthe est formé par les surfaces de paroi (37) d'au moins deux éléments individuels (35) à absorption acoustique disposés alternativement d'un côté à l'autre, à distance l'un après l'autre, dont les extrémités (36) placées en regard l'une par rapport à l'autre se recouvrent.

4. Appareil frigorifique selon l'une des revendications 1 à 3, caractérisé en ce que les surfaces de paroi (37) formant le chemin d'air (34) de type labyrinthe des éléments individuels (35) sont disposées à distance parallèle l'une de l'autre.

5. Appareil frigorifique selon l'une des revendications 1 à 4, caractérisé en ce que les éléments individuels (35) à absorption acoustique sont réalisés sous forme de pièces usinées parallélépipédiques et disposés essentiellement sur toute la hauteur du compartiment groupes (21).

6. Appareil frigorifique selon l'une des revendications 1 à 5, caractérisé en ce que pour réaliser le chemin d'air (34) de type labyrinthe, les éléments individuels (35) de forme parallélépipédique sont disposés essentiellement verticalement par rapport aux parois (20, 32) du conduit de circulation (26).

7. Appareil frigorifique selon l'une des revendications 1 à 6, caractérisé en ce que le chemin d'air (34) de type labyrinthe est disposé à distance de l'ouverture d'entrée et de l'ouverture de sortie d'air du conduit de circulation (26).

8. Appareil frigorifique selon l'une des revendications 1 à 7, caractérisé en ce que le conduit de circulation (26) présente un contour de type profilé en U et en ce que son tronçon d'entrée d'air (28) et son tronçon de sortie d'air (27) sont séparés par une cloison (29) à absorption acoustique.
